# EUROPÄISCHE PATENTSCHRIFT

(11) **EP 3 480 128 B1**
(45) Veröffentlichungstag und Bekanntmachung des Hinweises auf die Patenterteilung: **04.03.2020**
(21) Anmeldenummer: 17200139.8
(22) Anmeldetag: 06.11.2017
(51) Int. Cl.: B65D 19/44

(54) **VORRICHTUNG ZUR AUFNAHME UND ZUR ARRETIERUNG VON GEGENSTÄNDEN UND ZUGEHÖRIGES TRAGGESTELL**
DEVICE FOR HOLDING AND LOCKING OBJECTS AND CORRESPONDING SUPPORT FRAME
DISPOSITIF DE RÉCEPTION ET DE BLOCAGE D'OBJETS ET CADRE PORTEUR CORRESPONDANT

(43) Veröffentlichungstag der Anmeldung: 08.05.2019
(73) Patentinhaber: ALWA GmbH & Co. KG Konstruktion & Formenbau, 78652 Deißlingen (DE)
(72) Erfinder: Schwartz, Hans, 88447 Warthausen (DE)
(74) Vertreter: Engelhardt, Volker

(56) Entgegenhaltungen:
- EP-A1- 2 965 998
- AT-U1- 14 852
- DE-U1-202012 103 711
- FR-A1- 2 493 272

## Beschreibung

Die Erfindung bezieht sich auf eine Vorrichtung zur Aufnahme und Arretierung von Gegenständen an einem Traggestell gemäß des Oberbegriffes von Patentanspruch 1 sowie auf ein Traggestell zur Anwendung in einer solchen Vorrichtung gemäß des Oberbegriffes von Patentanspruch 6.

Aus der AT 14 852 U1 ist eine Trägeranordnung für die Lagerung und/oder den Transport und/oder die Reinigung von Geschirr oder anderen Gegenständen beschrieben. Die Trägeranordnung besteht dabei aus einer Trägerplatte mit mindestens einer gitterförmigen Struktur, die von quadratischen Öffnungen gebildet ist. In jede der Aufnahmeöffnungen kann ein Befestigungssockel eingesetzt werden, der eine Außenkontur aufweist, durch die eine klemmende oder formschlüssige Verbindung in Form eines Gewindes vorhanden ist und die mit der Innenkontur der jeweiligen Aufnahmeöffnungen derart zusammenwirkt, dass der Befestigungssockel in der jeweiligen Aufnahmeöffnung lageorientiert gehalten ist.

Als nachteilig bei der Ausgestaltung der Trägerplatte hat sich herausgestellt, dass diese bei Temperaturerhöhungen einem erheblichen Verschleiß unterworfen ist, denn die Trägerplatte ist aus einem Kunststoff-Werkstoff hergestellt und die Breite der die Aufnahmeöffnungen einschließenden Stege der Trägerplatte sind bezogen auf die Wandstärke der Stege in einem Verhältnis ausgestaltet, durch das ein Verzug der jeweiligen Stege entsteht, wenn entsprechende Gravitationskräfte auf die Trägerplatte einwirken. Die die Trägerplatte bildenden Gitter oder Stege sind demnach nicht formstabil und werden insbesondere bei Temperaturerhöhungen verzogen. Die Trägerplatte der vorgenannten Gattung soll in Geschirrspülmaschinen eingesetzt werden, in denen lediglich eine Temperatur von ca. 60 °C herrscht. Folglich kann eine solche Trägerplatte in Anwendungen nicht eingesetzt werden, bei denen eine Mediumstemperatur von über 100 °C vorherrscht. Hochpräzisionsbauteile aus Metall werden in den Verbindungkörper eingesetzt, um diese zu lagern und reinigen zu können. Während des Reinigungsvorganges herrschen Temperaturen von ca. 120 °C und mehr und die Reinigungsmedien, insbesondere Wasser mit Reinigungslösungen, treffen unmittelbar auf die Trägerplatte auf.

Zudem kann die aus dem vorgenannten Stand der Technik bekannt gewordene Trägeranordnung für solche hochwertigen Präzisionsbauteile nicht verwendet werden, da die Verbindung zwischen der Trägerplatte und den zu reinigenden Gegenständen aufgrund der klemmenden Fixierung des Befestigungssockels in den jeweiligen Aufnahmeöffnungen ein Spiel aufweist, so dass der Befestigungssockel bei entsprechenden durch das Medium übertragene Kräfte wackelt und folglich die mit dem Befestigungssockel verbundenen Gegenstände aneinander schlagen könnten. In Geschirrspülmaschinen ist ausreichend Bauraum bzw. Platz vorhanden und geringe Berührungen zwischen den eingelagerten Gegenstände in der Spülmaschine führen nicht notwendigerweise zu Beschädigungen bzw. das zu reinigende Geschirr wird nicht beschädigt, wenn dieses sich berührt oder gegeneinander trifft. Zudem kann die Klemmverbindung zwischen den Befestigungssockel und der Aufnahmeöffnung verloren gehen, wenn nämlich die Temperaturen des Mediums derart hoch sind, dass zwischen diesen ein Spiel oder Luftspalt entsteht.

Die Patentanmelderin hat diese Problematik erkannt und in der jüngeren Vergangenheit Lösungen entwickelt, durch die dieses Problem zur Abstützung der hochwertigen Präzisionsbauteile während des Reinigungsvorganges vermieden werden soll. Beispielsweise aus der EP 2 860 126 A1 ist eine Vorrichtung zur Aufnahme und Arretierung von Gegenständen bekannt geworden, die ein Drahtgestell aufweist, dass aus Drahtstäengen die parallel bzw. senkrecht zueinander verlaufen gebildet ist. Dabei sind die jeweils parallel verlaufenden Drahtstränge in einer Ebene angeordnet und die die andere Ebene bildenden Drahtstränge verlaufen unterhalb dieser Ebene, sodass die senkrecht zueinander verlaufenden Drahtstränge als Befestigungshilfe für einen in die jeweilige Aufnahmeöffnung einsetzbaren Haltesockel benutzt werden kann. In den Haltesockel eines Verbindungskörpers sind demnach zwei Klemmnuten eingearbeitet die in unterschiedlichen Ebenen verlaufen. Dabei sind zwei gegenüberliegende Klemmnuten jeweils den parallel verlaufenden Drahtstränge einer der Ebenen der Aufnahmeöffnung zugeordnet. Durch Verdrehen des Verbindungskörpers innerhalb der Aufnahmeöffnung kann somit eine Arretierung zwischen dem Haltesockel und den die Aufnahmeöffnung umschließenden Drahtsträngen geschaffen werden, so dass der Verbindungskörper lageorientierten in der jeweiligen Aufnahmeöffnung bzw. an den Drahtsträngen gehalten ist. Der Boden des Verbindungskörpers dient dabei als Anschlagshilfe.

Die Drahtstränge sind nachteiligerweise aus einem metallischen Werkstoff herzustellen, der zwar gewährleistet, dass bei entsprechenden Temperatureinwirkungen kein Verzug entsteht und das gitterförmige Traggestell formstabil ist, jedoch sind die Herstellungskosten für solche Traggestelle enorm hoch, da diese zum einen aus Drahtsträngen gebildet sind, die zeitaufwendig in Knotenpunkten miteinander zu verbinden sind.

Außerdem können die benachbarten Aufnahmeöffnungen, die seitlich neben einer bereits benutzten Aufnahmeöffnung liegen, für weitere Verbindungkörper nicht verwendet werden, da der bereits eingesetzte Verbindungskörper die Drahtstränge überlappt und diese folglich für benachbarte Fixierungen von Verbindungskörpern nicht mehr frei sind. Somit ist eine erhebliche Anzahl von Aufnahmeöffnungen freizulassen und der Reinigungsvorgang ist nicht ausreichend optimiert, da viele der Plätze an den Aufnahmeöffnungen unbelegt sind.

Es ist daher Aufgabe der Erfindung, eine Vorrichtung zur Aufnahme und Arretierung von Gegenständen sowie ein Traggestell für eine solche Vorrichtung zur Verfügung zu stellen, die zum einen kostengünstig und schnell herstellbar ist, und durch die zum anderen der Reinigungsvorgang, insbesondere für hochwertige Präzisionsbauteile, mit einer ausreichenden Reinigungstemperatur optimiert ist, ohne dass durch die Temperatureinwirkungen die Vorrichtung und insbesondere das Traggestell der Vorrichtung einem Verzug oder Verschleiß unterworfen sind.

Zudem sollten die Verbindungskörper unabhängig von ihrer Bauraumgröße an Traggestellen montierbar sein, deren Aufnahmeöffnung unterschiedlich groß bemessene Kantenlänge ausweisen.

Diese Aufgabe ist erfindungsgemäß durch die Merkmale des kennzeichnenden Teils von Patentanspruch 1 sowie durch die Merkmale des kennzeichnenden Teils von Patentanspruch 6 gelöst.

Weitere vorteilhafte Weiterbildungen der Erfindung ergeben sich aus den Unteransprüchen.

Durch die kennzeichnenden Merkmale der Patentansprüche 1 und 6 wird erreicht, dass zum einen die Vorrichtung auch bei hohen Temperatureinflüssen von mehr als 100 °C aus einem formstabilen Traggestell gebildet ist, dass zum anderen die Gegenstände an dem Traggestell gehalten sind und dass zudem das Traggestell kostengünstig im Kunststoff-Spritzgussverfahren herstellbar ist und dessen Struktur auch nach einer Vielzahl von Temperaturerhöhungen aufgrund von Reinigungsmitteln ohne Verzug ist, da die Stege des Traggestelles insbesondere in Gravitationsrichtung eine erhebliche Breite aufweisen, die dem Verzug aufgrund von Temperaturschwankungen entgegenwirkt.

Zudem kann die jeweilige Aufnahmeöffnung als Quadrat ausgestaltet sein, so dass in dem Traggestell eine optimale Anzahl von Aufnahmeöffnungen vorgesehen werden kann und da jede Aufnahmeöffnung mit einem Verbindungkörper betätigt werden kann, ist der von dem Traggestell zur Verfügung gestellte Platz optimal ausgenutzt, denn jede Aufnahmeöffnung ist belegbar. Folglich können eine Vielzahl von Gegenständen gereinigt werden, ohne dass Platz an dem Traggestell ungenutzt bleibt.

Darüber hinaus kann das eingesetzte Reinigungsmittel die jeweiligen Traggestelle, die oftmals gestapelt übereinander angeordnet sind, optimal durchströmen, so dass das Reinigungsmittel in Gravitationsrichtung schnell und in ausreichenden Mengen strömen kann, da die Durchmesser bzw. Kantenlängen der Aufnahmeöffnungen im Verhältnis wesentlich größer bemessen sind als die Wandstärke der Stege. Folglich benötigen die Stege eine wesentlich geringere Fläche als die von der jeweiligen Aufnahmeöffnung freigegebenen Fläche ausgestaltet werden kann.

Die Befestigung der jeweiligen Haltesockel an den Stegen erfolgt dadurch, dass an diesen zwei gegenüberliegende Vorsprünge angebracht oder vorgesehen sind, die bezogen auf die Symmetrieachse der Aufnahmeöffnungen seitlich versetzt zueinander angeordnet sind. Somit kann der Haltesockel des jeweiligen Verbindungskörpers verdreht in die Aufnahmeöffnung eingesteckt sein und sobald der Boden des Verbindungskörpers auf der Oberseite des Traggestells aufliegt, kann der Haltesockel in die jeweilige Richtung zu dem Vorsprung gedreht sein, so dass die in den Haltesockel eingearbeiteten und gegenüberliegend verlaufenden Klemmnuten mit dem jeweiligen Vorsprung zusammenwirken und nach Art einer Hinterschneidung den Vorsprung umgreift, wodurch der Haltesockel lageorientiert an den beiden Vorsprüngen fixiert ist. Eine solche Verrastung des Haltesockels an den Vorsprüngen kann schnell herbeigeführt und gegebenenfalls auch wieder zerstörungsfrei gelöst werden.

Ferner beinhaltet die erfindungsgemäße Befestigungsart zwischen dem Haltesockel und den in den Aufnahmeöffnungen vorgesehenen Vorsprüngen, dass eine beliebige Größe von Verbindungskörpern verwendet werden kann unter der Voraussetzung, dass der jeweilige Haltesockel identisch ausgestaltet ist. Folglich können auch Verbindungskörpers eingesetzt werden, deren Boden wesentlich größer ausgestaltet ist als die Kantenlänge der Aufnahmeöffnung. Der Verbindungskörper soll nämlich möglichst identisch mit dem Außenumfang des eingesetzten Gegenstandes sein, um zu verhindern, dass der Gegenstand in dem Verbindungskörper wackelt und möglicherweise einen benachbarten Gegenstand berührt und Beschädigungen aufgrund dieser Berührung entstehen.

Des Weiteren kann eine beliebige Kantenlänge für die Aufnahmeöffnung vorgesehen werden, denn die Länge des Vorsprungs kann an die Kantenlänge angepasst werden. Gleichwohl kann dann der jeweilige Haltesockel an zwei gegenüberliegenden Vorsprüngen arretiert sein, denn der Haltesockel ist nach wie vor zwischen die seitlich versetzt zueinander verlaufenden Vorsprüngen einsetzbar und durch Verdrehen in Richtung der Vorsprünge mit diesen verbindbar. Je länger die Kantenlänge der Aufnahmeöffnung, desto länger ist auch der jeweilige Vorsprung und umgekehrt auszubilden.

In der Zeichnung ist eine Vorrichtung dargestellt, die nachfolgend näher erläutert ist. Im Einzelnen zeigt:
- Figur 1: eine Vorrichtung zur Aufnahme von Gegenständen mit einem Traggestell, in dem eine Vielzahl von quadratischen durch Stege gebildete Aufnahmeöffnungen vorgesehen ist und mit mehreren Verbindungskörpern, die über einen an diesen angeformten Haltesockel mit dem Traggestell verbindbar sind und in denen die Gegenstände eingesetzt sind, in perspektivischer Ansicht,
- Figur 2: eine vergrößerte Darstellung eines Ausschnittes des Traggestells mit einem Verbindungskörper gemäß Figur 1,
- Figur 3: das Traggestell gemäß Figur 1 in Draufsicht und im Schnitt,
- Figur 4a: das Traggestell gemäß Figur 1 mit einem eingesetzten Verbindungskörper von unten,
- Figur 4b: das Traggestell gemäß Figur 4a von oben,
- Figur 5a: das Traggestell gemäß Figur 1 mit vier Verbindungskörpern deren Durchmesser geringer als die Kantenlänge der jeweiligen Aufnahmeöffnung ist, und
- Figur 5b: das Traggestell gemäß Figur 5a mit drei Verbindungskörpern, deren Durchmesser größer bemessen ist als die Kantenlänge der jeweiligen Aufnahmeöffnung.

Aus Figur 1 ist ersichtlich, dass eine Vorrichtung 1 zur Verfügung gestellt werden soll, durch die eine Vielzahl von Verbindungskörpern 2 an einem Traggestell 4 befestigbar sind. Durch den jeweiligen Verbindungskörper 2 soll ein Gegenstand 3, beispielsweise ein Werkstück als Hochpräzisionsbauteil, gehalten sein, um diese Gegenstände 3 sicher zu lagern, transportieren und reinigen zu können.

Das Traggestell 4 wird von Stegen 7, 8 gebildet, die paarweise parallel zueinander verlaufen. Folglich bilden jeweils zwei Paare der Stege 7, 8 eine der Aufnahmeöffnung 9, denn die Stege 7, 8 stehen senkrecht zueinander. Die Kantenlänge der Aufnahmeöffnung 9 ist dabei identisch, so dass eine quadratische Aufnahmeöffnung 9 entsteht.

In den Eckbereichen des Traggestells 4 sind Bohrungen oder Durchgangsöffnungen vorgesehen in denen Abstandhalter einsetzbar sind, um eine Vielzahl von Traggestellen 4 übereinander stapeln zu können.

An dem Verbindungskörper 2 ist ein runder Boden 10 vorgesehen, an dessen eine Stirnseite ein rechteckförmiger Halssockel 11 und auf der gegenüberliegenden Stirnseite ein oder mehrere Halte- oder Aufnahmeelemente 12 vorgesehen sind, die einen Raum einschließen, in dem der jeweilige Gegenstand 3 abgelegt werden kann. Der Haltesockel 11 kann in eine der Aufnahmeöffnungen 9 - wie dies nachfolgend noch näher erläutert wird - eingesetzt und lageorientiert mit dem Traggestell 4 fixiert werden. Der Haltesockel 11 verläuft dabei fluchtend zu der Längsachse 6 des jeweiligen Verbindungskörpers 2.

Der Boden 10 des Verbindungskörpers 2 weist einen Durchmesser auf, der in etwa der Kantenlänge der Aufnahmeöffnung 9 entspricht, so dass die dem Traggestell 4 zugewandte Unterseite des Bodens 10 auf der Oberseite 5 des Traggestells 4 aufliegt und von den Stegen 7, 8 abgestützt ist. Alternativ kann an zwei gegenüberliegenden Stegen 7, 8 auch jeweils eine Auflagenase 24 angeformt oder vorgesehen sein, die in das Zentrum 13 der jeweiligen Aufnahmeöffnung 9 ragt und als Anschlag für den einzusetzenden Haltesockel 11 des Verbindungskörpers 2 dient, so dass auch Verbindungskörper 2 mit einem kleineren Durchmesser des Bodens 10 als die Kantenlänge zuverlässig auf der Oberseite 5 des Traggestells 4 abgestützt sind.

Eine parallel zu den Stegen 7, 8 verlaufende Symmetrieachse entlang einer der Reihen von Aufnahmeöffnungen 9 ist mit der Bezugsziffer 14 gekennzeichnet und dient als Bezug für die Anordnung von Vorsprüngen 21, 22.

Figur 2 ist zu entnehmen, wie der Haltesockel 11 des Aufnahmekörpers 2 ausgestaltet ist und in der jeweiligen Aufnahmeöffnung 9 des Traggestelles 4 arretierbar ist. Der Haltesockel 11 weist nämlich eine rechteckförmige Außenkontur mit vier Kantenlängen 16, 17, 18 und 19 auf. An den längeren Kantenlängen 18, 19 sind Klemmnuten 15 eingearbeitet, die in ihrem Querschnitt gemeinsam mit der Unterseite des Bodens 10 eine U-förmige Innenkontur bilden. Die beiden kürzer bemessenen Längskanten 16, 17 zwischen den Klemmnuten 15 sind plan ausgestaltet. Die dazu senkrecht verlaufenden Längskanten 18, 19 tragen die Klemmnuten 15. Ferner sind die gegenüberliegenden Klemmnuten 15 spiegelbildend zueinander versetzt angeordnet.

An der jeweiligen Seitenwand der Stege 7 ist jeweils ein Vorsprung 21, 22 angeformt oder vorgesehen, die plattenförmig ausgestaltet sind. Die Vorsprünge 21, 22 ragen demnach in das Zentrum 13 der jeweiligen Aufnahmeöffnung 9 und sind von der Oberseite 5 des Traggestells 4 beabstandet. Die Vorsprünge 21, 22 verlaufen in einer gemeinsamen Ebene und stehen senkrecht von dem Steg 7 ab.

Darüber hinaus sind die beiden in einer der Aufnahmeöffnung 9 vorhandenen Vorsprünge 21, 22 bezogen auf die Symmetrieachse 14 spiegelbildlich versetzt zueinander angeordnet. Der Vorsprung 21 weist einen Versatz V auf, der rechts von der Symmetrieachse 14 verläuft und der Vorsprung 22 weist einen Versatz V auf, der links von der Symmetrieachse 14 verläuft. Betragsmäßig ist der Versatz V beider Vorsprünge 21, 22 zu der Symmetrieachse 14 identisch. Die geometrischen Abmessungen der Vorsprünge 21, 22 sind ebenso identisch.

Der diagonale Abstand zwischen zwei Ecken der Vorsprünge 21, 22 entspricht dabei in etwa der Länge der kürzeren, plan ausgestalteten Längskanten 18, 19 des Haltesockels 11, so dass dieser zwischen den Vorsprüngen 21, 22 eintauchen kann, solange bis der Boden 10 auf der Oberseite 5 auftrifft. Dann verlaufen die beiden Klemmnuten 15 des Haltesockels 11 in der von den Vorsprüngen 21, 22 gebildeten Ebene.

Folglich kann der Haltesockel 11 des jeweiligen Verbindungskörper 2 in die Aufnahmeöffnung 9 eingeschoben und dort zunächst platziert sein, bis der Boden 10 auf der Oberseite 5 des Traggestells 4 und/oder den Auflagenasen 24 aufliegt. Die beiden Klemmnuten 15 verlaufen dabei in der von den Vorsprüngen 21, 22 gleichen Ebene und die Innenkontur der Klemmnuten 15 ist an die Außenkontur der Vorsprünge 21, 22 angepasst. Sobald der Haltesockel 11 in der Aufnahmeöffnung 9 eingesetzt ist, kann der Verbindungskörper 2 um etwa 45° verdreht werden, so dass die Klemmnuten 15 in Richtung des jeweiligen Vorsprunges 21, 22 bewegbar ist. Somit entsteht eine Arretierung des Haltesockels 11 an den beiden Vorsprüngen 21, 22 nach Art einer Hinterschneidung, da die Klemmnuten 15 im montierten Zustand des Haltesockels 11 die Vorsprünge 21, 22 bereichsweise umgreifen. Durch geeignete konstruktive Maßnahmen kann die kraftschlüssige Wirkverbindung zwischen dem Haltesockel 11 und den Vorsprüngen 21, 22 verbessert sein, beispielsweise in dem an den Vorsprüngen 21, 22 Hügel vorgesehen sind, die in der Klemmnut 15 eintauchen und an diesen anliegen.

In Figur 3 ist die konstruktive Ausgestaltung des Traggestelles 4 in drei Ansichten abgebildet. Die von der Aufnahmeöffnung 9 gebildeten Felder können mit jeweils einem der Verbindungskörper 2 bestückt sein.

Aus den Figuren 4a und 4b ist ersichtlich, wie der jeweilige Verbindungskörper 2 in die Aufnahmeöffnung 9 einsteckbar und durch Verdrehen mit den Vorsprüngen 21, 22 arretierbar ist, ohne dass die Längskanten 16, 17, die plan ausgestaltet sind, an den Vorsprüngen 21, 22 vorbeigeführt sind, solange bis die Längskanten 18, 19 mit den Klemmnuten 15 in Eingriff mit einem der beiden Vorsprünge 21, 22 gelangen und an diesen arretiert sind.

Die Größe der jeweiligen Verbindungskörper 2 kann gemäß den Figuren 5a und 5b variieren. Solange der Durchmesser des Verbindungskörpers 2 im Inneren der jeweiligen Aufnahmeöffnung 9 verläuft, kann jede benachbarte Aufnahmeöffnung 9 mit einem Verbindungskörper 9 bestückt sein, so dass alle vorhandenen Aufnahmeöffnungen 9 mit einem zu reinigenden Gegenstand 3 versehen sein können. Sobald der Verbindungskörper 2 einen größeren Durchmesser als die Kantenlänge der Aufnahmeöffnung 9 aufweist, steht der Verbindungskörper 9 über die durch die Stege 7, 8 vorgegebene Begrenzung der Aufnahmeöffnung 9 über, so dass benachbarte Aufnahmeöffnungen 9 abgedeckt sind und folglich zur Aufnahme von weiteren Verbindungskörper 2 nicht genutzt werden können.

Das Traggestell 4 ist besonders formstabil, da die Wandstärke der Stege 7, 8 in Bezug auf die Breite B der Stege 7, 8 wesentlich geringer bemessen ist. Zudem verläuft die Breite B in Gravitationsrichtung, so dass Eigengewichtskräfte die Formstabilität des Traggestelles 4 lediglich geringfügig beeinflussen und die Stege 7, 8 diesen Eigengewichtskräften entgegenwirken, da die Breite B der Stege 7, 8 entsprechend ausgebildet ist. Vor allem bei Temperatureinflüssen wirken diese geometrischen Ausbildungen einem Verzug des Traggestelles 4 entgegen.

Darüber hinaus kann das Traggestell 4 kostengünstig in einem Kunststoffspritzgussverfahren hergestellt werden und jeder Verbindungskörper 2 kann unabhängig von dessen Größe an einem identisch ausgestalteten Traggestell 4 befestigt werden, wenn nämlich der jeweils verwendete Haltesockel 11 der Verbindungskörper 2 identisch, also unabhängig von der Größe des Verbindungskörpers 2, ausgestaltet ist. Auch wenn die Kantenlänge der Aufnahmeöffnung 9 vergrößert oder verkleinert ist, kann jeder der entsprechend ausgestalteten Haltesockel 11 an dem Traggestell 4 arretiert werden. Es ist lediglich bei der Fertigung des Traggestelles 4 darauf zu achten, dass die Kantenlänge der Aufnahmeöffnung 9 mit der Länge der Vorsprünge 21, 22 in einem identischen Verhältnis steht, derart, dass der Haltesockel 11 in die Aufnahmeöffnung eingesteckt werden kann, dass also die Längskanten 18, 19, die plan ausgestaltet sind, an den Vorsprüngen 21, 22 vorbei dreht werden können und dass die Längskanten 16, 17 mit den Klemmnuten 15 an die Vorsprünge 21, 22 durch Verdrehen bewegt werden können.

Wenn das Traggestell 4 in einem Kunststoff-Spritzguss-Verfahren hergestellt ist, entsteht ein einstückiges Bauteil, das leicht und handlich einsetzbar bzw. benutzbar ist.

## Patentansprüche

1. Vorrichtung (1) zur Aufnahme und zur Arretierung von Gegenständen (3), beispielsweise von Werkstücken, Werkzeugen oder dgl.,
- mit einem mehreckigen Traggestell (4) aus Kunststoff, das aus mehreren Stegen (7, 8) gebildet ist, durch die paarweise mindestens eine quadratische Aufnahmeöffnung (9) geschaffen ist,
- und mit mindestens einem Verbindungskörper (2), der einen auf der Oberseite (5) des Taggestelles (4) aufliegenden Boden (10) aufweist, an dessen einer Stirnseite fluchtend zu einer Längsachse (6) des Verbindungskörpers (2) ein Haltesockel (11) vorgesehen ist, der in eine der Aufnahmeöffnungen (9) des Traggestells (4) einsteckbar ist und an dessen gegenüberliegenden Stirnseite mindestens ein Halte- oder Aufnahmeelement (12) angebracht ist, durch das die Gegenstände (3) mit dem Verbindungskörper (2) an dem Traggestell (4) fixierbar sind,
**dadurch gekennzeichnet,**
- **dass** an zwei parallel zueinander verlaufenden Stegen (7) der mindestens einen Aufnahmeöffnung (9) jeweils ein in das Zentrum (13) der Aufnahmeöffnung (9) ragender plattenförmiger Vorsprung (21, 22) angeformt oder vorgesehen ist,
- **dass** die Vorsprünge (21, 22) in der mindestens einen Aufnahmeöffnung (9) seitlich versetzt zueinander angeordnet sind bezogen auf eine senkrecht zu den die Vorsprünge (21, 22) aufweisenden Stegen (7) verlaufende Symmetrieachse (14) der Aufnahmeöffnung (9), und
- **dass** der Haltesockel (11) des jeweiligen Verbindungskörpers (2) an den Vorsprüngen (21, 22) arretierbar ist.

2. Vorrichtung nach Anspruch 1, **dadurch gekennzeichnet,**
- **dass** die Länge der Vorsprünge (21, 22) an die Kantenlänge der Aufnahmeöffnung (9) derart angepasst ist, dass der Haltesockel (11) durch Verdrehen an den Vorsprüngen (21, 22) verrastbar ist.

3. Vorrichtung nach Anspruch 1 oder 2, **dadurch gekennzeichnet,**
- **dass** der Haltesockel (11) im Querschnitt rechteckförmig ausgestaltet ist,
- **dass** der Haltesockel (11) in der Ebene (23) der Vorsprünge (21, 22) zwei U-förmige Klemmnuten (15) aufweist, die diametral und spiegelsymmetrisch jeweils über eine der kürzeren Längskanten (16, 17; 18, 19) des Haltesockels (11) verlaufen und die die jeweiligen Vorsprünge (21, 22) nach Art einer Hinterschneidung im eingesetzten Zustand des Aufnahmekörpers (2) umgreifen und dass die längeren Längskanten (18, 19; 16, 17) plane Außenkanten aufweisen.

4. Vorrichtung nach einem der vorgenannten Ansprüche,
**dadurch gekennzeichnet,**
**dass** die Vorsprünge (21, 22) bezogen auf die Symmetrieachse (14) der Aufnahmeöffnung (9) mit einem identischen Versatz (V) spiegelbildlich versetzt zu einander ausgerichtet sind und dass die Vorsprünge (21, 22) von der Oberseite (5) des Traggestelles (4) beabstandet sind.

5. Vorrichtung nach einem der vorgenannten Ansprüche,
**dadurch gekennzeichnet,**
**dass** die Vorsprünge (21, 22) senkrecht von den Stegen (7) der jeweiligen Aufnahmeöffnung (9) abstehen.

6. Traggestell (4), insbesondere für eine Vorrichtung (1) nach einem der vorgenannten Ansprüche, das aus einem Kunststoff-Werkstoff hergestellt ist und das mehrere Stege (7, 8) aufweist, die paarweise parallel zueinander verlaufen und durch die eine Vielzahl von quadratischen Aufnahmeöffnungen (9) gebildet ist,
**dadurch gekennzeichnet,**
**dass** die Stege (7, 8) eine geringere Wandstärke (W) als Breite (B) aufweisen und dass im Inneren der jeweiligen Aufnahmeöffnung (9) an zwei parallel zueinander verlaufenden Stegen (7) zwei gegenüberliegende Vorsprünge (21, 22) angeformt oder angebracht sind, die bezogen auf eine senkrecht zu den die Vorsprünge (21, 22) aufweisenden Stegen (7) verlaufende Symmetrieachse (14) der Aufnahmeöffnung (9) mit einem identischen Versatz (V) spiegelbildlich versetzt zueinander verlaufen.

7. Traggestell nach Anspruch 6,
**dadurch gekennzeichnet,**
**dass** an der Oberseite (5) des Traggestelles (2) im Bereich der jeweiligen Aufnahmeöffnung (9) mindestens zwei gegenüberliegende Auflagenasen (24) an gegenüberliegenden Stegen (8) vorgesehen sind, durch die die jeweiligen Aufnahmeöffnungen (9) verkleinert sind, wobei der Boden (10) eines Verbindungskörpers (2) auf der Oberseite (5) und/oder auf den jeweiligen Auflagenasen (24) anliegen kann.

8. Traggestell nach Anspruch 6 und 7,
dadurch gezennzeichnet,
dass die von den Aufnahmeöffnungen (9) freigegebene Fläche des Traggestelles (4) wesentlich größer bemessen ist als die von den Stegen (7, 8) benötigte Fläche.

9. Vorrichtung oder Traggestell nach einen der vorgenannten Ansprüche,
**dadurch gekennzeichnet,**
**dass** das Traggestell (4) in einem Spritzguss-Verfahren als einstückiges Bauteil herstellbar ist.

10. Vorrichtung oder Traggestell nach einem der vorgenannten Ansprüche,
**dadurch gekennzeichnet,**
**dass** der Versatz (V) zwischen zwei gegenüberliegenden Vorsprüngen (21, 22) an die Länge der Längskanten (16, 17; 18, 19) eines Haltesockels (11) eines Verbindungskörpers (2) angepasst ist und dass der Haltesockel (11) zwischen der von den Vorsprüngen (21, 22) freigegebenen Diagonale einschiebbar ist.

## Claims

1. A device (1) for holding and locking objects (3), for example workpieces, tools or the like,
- with a polygonal bearer frame (4) made of plastic formed from several bridges (7, 8), by means of which at least one quadratic holding opening (9) is created in pairs,
- and with at least one connection body (2) having a base (10) lying on the upper side (5) of the bearer frame (4), on one end face of which base (10) a holding socket (11) is provided flush with a longitudinal axis (6) of the connection body (2), the holding socket (11) being insertable into one of the holding openings (9) of the bearer frame (4) and having at least one retaining/holding element (12) attached to the opposite face end of the holding socket (11), by means of which the objects (3) can be secured on the bearer frame (4) with the connection body (2),
**characterised in that**,
- a plate-shaped projection (21, 22) projecting into the centre (13) of the holding opening (9) is formed or provided on two bridges (7) of the holding opening (9), of which there is at least one and in which case the bridges (7) run parallel to one another,
- the projections (21, 22) in the holding opening, of which there is at least one, are arranged offset laterally from one another in relation to an axis of symmetry (14) of the holding opening (9) running perpendicular to the bridges (7) which have the projections (21, 22), and
- the holding socket (11) of the connection body (2) in question can be locked on the projections (21, 22).

2. The device in accordance with Claim 1,
**characterised in that**,
- the length of the projections (21, 22) is adapted to the edge length of the holding opening (9) in such a way that the holding socket (11) can be engaged by turning at the projections (21, 22).

3. The device in accordance with Claim 1 or 2,
**characterised in that**,
- the holding socket (11) is configured with a rectangular cross section,
- the holding socket (11) has two U-shaped clamping grooves (15) in the plane (23) of the projections (21, 22), eahc of which clamping grooves (15) runs diametrically and in a mirror-image symmetrical arrangement along one of the shorter lengthways edges (16, 17; 18, 19) of the holding socket (11) and which enclose the corresponding projections (21, 22) in the manner of an undercut in the inserted condition of the connection body (2) and that the longer lengthways edges (18, 19; 16, 17) have planar outer edges.

4. The device in accordance with one of the aforementioned claims,
**characterised in that**,
the projections (21, 22) are aligned in relation to the axis of symmetry (14) of the holding opening (9) with an identical offset (V) in a mirror-image arrangement to one another, and that the projections (21, 22) are spaced apart from the upper side (5) of the bearer frame (4).

5. The device in accordance with one of the aforementioned claims,
**characterised in that**,
the projections (21, 22) protrude at right angles from the bridges (7) of the corresponding holding opening (9).

6. A bearer frame (4), in particular for a device (1) in accordance with one of the aforementioned claims, which is manufactured from a plastic material and which has several bridges (7, 8) running parallel to one another in pairs and by means of which a plurality of quadratic holding openings (9) is formed,
**characterised in that**,
the bridges (7, 8) have a thinner wall thickness (W) than the width (B) and that two bridges (7) running parallel to one another have two opposite projections (21, 22) formed onto or attached to them in the inside of the particular holding opening (9), which run offset to one another in a mirror-image arrangement with an identical offset (V) in relation to an axis of symmetry (14) of the holding opening (9) running at right angles to the bridges (7) which have the projections (21, 22).

7. The bearer frame in accordance with Claim 6,
**characterised in that**,
at least two opposite contact projections (24) on opposite bridges (8) are provided on the upper side (5) of the bearer frame (2) in the area of the corresponding holding opening (9), by means of which contact projections (24) the holding openings (9) in question are reduced in size, in which case the base (10) of a connection body (2) can be located in contact with the upper side (5) and/or the corresponding contact projections (24).

8. The bearer frame in accordance with Claims 6 and 7,
**characterised in that**,
the area of the bearer frame (4) exposed by the holding openings (9) is significantly larger in size that the area required by the bridges (7, 8).

9. The device or bearer frame in accordance with one of the aforementioned claims,
**characterised in that**,
the bearer frame (4) can be manufactured as a single-piece component in an injection-moulding process.

10. The device or bearer frame in accordance with one of the aforementioned claims,
**characterised in that**,
the offset (V) between two opposite projections (21, 22) is adapted to the length of the lengthways edges (16, 17; 18, 19) of a holding socket (11) of a connection body (2) and that the holding socket (11) can be inserted between the diagonals exposed by the projections (21, 22).

## Revendications

1. Dispositif (1) servant à la réception et au positionnement d'objets (3), p. ex. des pièces à usiner, des outils etc.
- avec un support polygonal (4) en matière synthétique réalisé de plusieurs traverses (7, 8) qui, par paires, forment au moins une ouverture de réception carrée (9),
- avec au moins un corps de raccordement (2) possédant un fond (10) portant sur la face supérieure (5) du support (4), dont une des faces frontales comporte un socle de retient (11) en alignement précis avec l'axe longitudinal (6) du corps de raccordement (2), qui se laisse insérer dans une des ouvertures de réception (9) du support (4), et dont la face frontale opposée comporte au moins un élément de retient ou de réception (12) permettant de positionner les objets (3) avec le corps de raccordement (2) sur le support (4),
**caractérisé en ce que**
- sur deux traverses parallèles (7) de l'ouverture de réception (9), il est formé ou prévu respectivement une saillie (21, 22) sous la forme d'une plaque, qui entre dans le centre (13) de l'ouverture de réception (9),
- les saillies (21, 22) dans l'ouverture de réception (9) sont décalées l'une par rapport à l'autre, référées à un axe de symétrie (14) de l'ouverture de réception (9) perpendiculaire aux traverses (7) comportant les saillies (21, 22) et que
- le socle de retient (11) du corps de raccordement respectif (2) se laisse positionner sur les saillies (21, 22).

2. Dispositif d'après la revendication 1,
**caractérisé en ce que**
- la longueur des saillies (21, 22) est adaptée à la longueur de bord de l'ouverture de réception (9) de sorte que par rotation du socle de retient (11), celui-ci se laisse cranter sur les saillies (21, 22).

3. Dispositif d'après la revendication 1,
**caractérisé en ce que**
- la section transversale du socle de retient (11) est carrée,
- dans le plan (23) des saillies (21, 22), le socle de retient (11) comporte deux gorges de serrage (15) sous la forme d'un U qui s'étendent respectivement diamétralement opposées et symétriquement réfléchies sur un des bords longitudinaux les plus courts (16, 17 ; 18, 19) du socle de retient (11) et qui, le corps de réception (2) étant inséré, entourent les saillies respectives (21, 22) à la façon d'une contre-dépouille, et que les bords longitudinaux les plus longs (18, 19 ; 16, 17) possèdent des bords extérieurs plans.

4. Dispositif d'après une des revendications précédentes,
**caractérisé en ce que**,
référées à l'axe de symétrie (14) de l'ouverture de réception (9), les saillies (21, 22) sont symétriquement réfléchies l'une par rapport à l'autre avec un déport identique (V) et que les saillies (21, 22) sont écartées de la face supérieure (5) du support (4).

5. Dispositif d'après une des revendications précédentes,
**caractérisé en ce que**
les saillies (21, 22) dépassent perpendiculairement des traverses (7) de l'ouverture de réception respective (9).

6. Support (4), en particulier pour un dispositif (1) d'après une des revendications précédentes, réalisé en matière synthétique et comprenant plusieurs traverses (7, 8) s'étendant parallèlement l'une à l'autre et qui forment une multitude d'ouvertures de réception carrées (9),
**caractérisé en ce que**
la largeur de la paroi (W) des traverses (7, 8) est inférieure à la largeur (B) et qu'à l'intérieur de l'ouverture de réception respective (9), il est formé ou fixé deux saillies opposées (21, 22) sur deux traverses parallèles (7) qui, référées à un axe de symétrie (14) de l'ouverture de réception (9) perpendiculaire aux traverses (7) comportant les saillies (21, 22), sont symétriquement réfléchies l'une par rapport à l'autre avec un déport identique (V).

7. Support d'après la revendication 6,
**caractérisé en ce que**
sur la face supérieure (5) du support (4), il est prévu au niveau de l'ouverture de réception respective (9), sur des traverses opposées (8), au moins deux nez de portée opposées (24) qui réduisent les ouvertures de réception respectives (9), où le fond (10) d'un corps de raccordement (2) peut porter sur la face supérieure (5) et/ou sur les nez de portée respectives (24).

8. Support d'après les revendications 6 ou 7,
**caractérisé en ce que**
la surface du support (4) libérée par les ouvertures de réception respectives (9) est essentiellement plus grande que la surface réclamée par les traverses (7, 8).

9. Dispositif ou support d'après une des revendications précédentes,
**caractérisé en ce que**
le support (4) est réalisé au moulage par injection en une pièce.

10. Dispositif ou support d'après une des revendications précédentes,
**caractérisé en ce que**
le déport (V) entre deux saillies opposées (21, 22) est adapté à la longueur des bords longitudinaux (16, 17 ; 18, 19) d'un socle de retient (11) d'un corps de raccordement (2) et que le socle de support (22) se laisse insérer dans la diagonale libérée par les saillies (21, 22).
